# EUROPÄISCHE PATENTANMELDUNG

(11) **EP 1 875 946 A2**
(43) Veröffentlichungstag der Anmeldung: **09.01.2008**
(21) Anmeldenummer: 07405142.6
(22) Anmeldetag: 15.05.2007
(51) Int. Cl.: A63C 7/04

(54) **Vorrichtung zum Befestigen eines Skifells am hinteren Ende eines Skis**

(30) Priorität: 03.07.2006 CH 10672006
(71) Anmelder: Nicama GmbH, 8755 Ennenda (CH)
(72) Erfinder: Marti, Hansruedi, 8755 Ennenda (CH)
(74) Vertreter: Groner, Manfred

(57) **Zusammenfassung**

Die Vorrichtung dient zum Befestigen eines Skifells (8) am hinteren Ende eines Skis (11). Ein Haken (2) ist auf das hintere Ende des Skis (11) aufsetzbar und besitzt einen Durchgang (3) für ein bandförmiges Spannelement (10) sowie Mittel (4, 5) zum Halten des bandförmigen Spannelementes (10). Das bandförmige Spannelement (10) ist ein Teil des Skifells (8). Vorzugsweise weist ein Haken (2) im Durchgang (3) eine Abpresskante (4) auf, über welche das bandförmige Spannelement (10) geführt wird.

## Beschreibung

Die Erfindung betrifft eine Vorrichtung zum Befestigen eines Skifells am hinteren Ende eines Skis, mit einem Haken, der auf das hintere Ende des Skis aufsetzbar ist und der einen Durchgang für ein bandförmiges Spannelement sowie Mittel zum Halten des bandförmigen Spannelements aufweist.

Eine Vorrichtung dieser Art ist im Stand der Technik aus der EP 1 533 007 A des Anmelders bekannt geworden. Das bandförmige Spannelement ist aus vergleichsweise hartem Kunststoff hergestellt und besitzt an einer Oberseite Rippen. Am Haken ist eine Rastzunge angeordnet, mit welcher das bandförmige Spannelement verrastet wird. Die Rastzunge greift hierbei in den gerippten Bereich ein. Das bandförmige Spannelement ist mit Nieten fest mit dem Skifell verbunden.

Eine weitere Vorrichtung dieser Art ist aus der AT 214 824 bekannt geworden. Auch bei dieser ist das Skifell an seinem hinteren Ende mit einem bandförmigen Spannelement verbunden. Am freien Ende des Spannelementes ist ein flacher Haken angenietet, der an einem Skiendschoner eingehängt ist.

Der Erfindung liegt die Aufgabe zugrunde, eine Vorrichtung der genannten Art zu schaffen, die noch einfacher hergestellt werden kann und die trotzdem funktionssicher und einfach zu bedienen ist.

Die Aufgabe ist bei einer gattungsgemässen Vorrichtung dadurch gelöst, dass das bandförmige Spannelement ein Teil des Skifells ist. Bei der erfindungsgemässen Vorrichtung wird somit das Skifell bzw. das Steigfell direkt an einem entsprechend bandförmigen Teil bzw. Ende am Haken befestigt. Dadurch ist das bisher übliche Vernieten eines Bandes mit dem Skifell nicht erforderlich. Das Skifell muss lediglich noch am hinteren Ende entsprechend zugeschnitten werden. Dadurch können die Herstellungskosten wesentlich verringert werden.

Nach einer Weiterbildung der Erfindung ist vorgesehen, dass der Haken im Durchgang eine Abpresskante aufweist, über welche das bandförmige Spannelement geführt. Dadurch ist ein besonders sicheres Verbinden des bandförmigen Spannelementes mit dem Haken möglich.

Nach einer Weiterbildung der Erfindung ist vorgesehen, dass die Abpresskante an einem ausgangsseitigen Ende des Durchgangs angeordnet ist. Eine besonders sichere Verbindung des Hakens mit dem bandförmigen Spannelement ist dann gewährleistet, wenn über der Abpresskante eine Klemmzunge angeordnet ist, welche das bandförmige Spannelement gegen die Abpresskante spannt. Diese Klemmzunge ist vorzugsweise ein angeformtes Teil aus Kunststoff, das elastisch auslenkbar ist. Die Klemmzunge besitzt gemäss einer Weiterbildung der Erfindung eine Kante, die parallel und im Abstand zur Abpresskante verläuft und die bei eingezogenem bandförmigem Spannelement an diesem angepresst ist. Das bandförmige Spannelement wird durch die Zusammenwirkung der Abpresskante mit der genannten Kante besonders zuverlässig fixiert. Das bandförmige Spannelement kann stufenlos durch den Haken hindurchgezogen werden und wird in jeder Position selbsttätig fixiert.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: schematisch ein Schnitt durch die erfindungsgemässe Vorrichtung, die an einem hinteren Ende eines Skis angeordnet ist,
- Figur 2: schematisch eine räumliche Ansicht des hinteren Endes eines Skis mit einer erfindungsgemässen Vorrichtung,
- Figur 3: eine Ansicht des Hakens und
- Figur 4: eine weitere Ansicht des Hakens.

Die in den Figuren 1 und 2 gezeigte Vorrichtung 1 besteht aus einem Haken 2 und einem bandförmigen Spannelement 10. Der Haken 2 ist einstückig aus einem geeigneten Kunststoff hergestellt und besitzt einen Durchgang 3 mit einer Eingangsöffnung 13 und einer in Figur 4 gezeigten Ausgangsöffnung 15. Der Haken 2 wird gemäss den Figuren 1 und 2 auf eine hintere Kante 12 eines Skis 11 aufgesetzt. Eine Wandung 7 untergreift diese Kante 12, wie die Figur 1 zeigt. Diese Wandung 7 ist vorzugsweise elastisch ausgebildet, so dass sie sich an unterschiedliche Dicken des Skis anpassen kann. Der Durchgang 3 befindet sich über der Kante 12 und somit über der Oberseite 16 des Skis 11. Im Durchgang 3 befinden sich ausgangsseitig eine Abpresskante 4 sowie eine Klemmkante 5a einer Klemmzunge 5. Diese Klemmkante 5a erstreckt sich parallel zur Abpresskante 4. Zwischen der Abpresskante 4 und der Klemmkante 5a besteht zudem ein kleiner Abstand. Zur Führung des Spannelementes 10 sind seitlich neben der Klemmzunge 5 zwei Seitenteile 6 angeordnet.

Das Skifell 8 besitzt in üblicher Weise einen Fellflor 9, der auf einem flächigen Träger 14 in an sich bekannter Weise befestigt ist. Das Skifell 8 wird in üblicher Weise auf die Laufsohle des Skis 11 aufgeklebt. Der Fellflor 9 verhindert, dass der Ski nach hinten abrutscht. Gleichzeitig ermöglicht er das Gleiten des Skis 11 nach vorne. Der Fellflor 9 kann aus Naturfasern oder synthetischen Fasern, beispielsweise aus Polyamid hergestellt sein. Bei einem vergleichsweise flachen Fellflor kann das freie Ende 10a mit hier nicht gezeigten Mtteln, beispielsweise Rippen, Nocken oder dergleichen versehen sein, die den Rückhalt an der Klemmzunge 5 gewährleisten. Der Träger 14 kann beispielsweise aus Baumwolle hergestellt sein. Das hintere Ende des Skifells 8 ist so zugeschnitten, dass ein Spannelement 10 gebildet wird, das bandförmig ausgebildet ist und das gemäss den Figuren 1 und 2 durch den Durchgang 9 hindurchgezogen werden kann. An der Stelle der Abpresskante 4 verläuft dann dieses Spannelement 10 entlang einer Innenseite der Klemmzunge 5 nach unten und dann nach der Klemmkante 5a wieder horizontal weiter. Nach der Klemmkante 5a ragt aus dem Durchgang 3 ein freies Ende 10a, an dem das Spannelement 10 gefasst und an dem zum Spannen des Skifells 8 gezogen werden kann. Da die Klemmzunge 5 federelastisch nach der Abpresskante 4 gegen das bandförmige Spannelement 10 gepresst ist, wird ein Zurückgleiten des Spannelementes 10 vermieden. Das Spannelement 10 wird somit in jeder Position sicher am Haken 2 fixiert. Der Haken 2 kann mit dem Skifell 8 vom Ski 11 abgenommen werden, indem das Skifell 8 am vorderen Ende des Skis 11 und somit an der Skispitze gelöst und von der Laufsohle abgezogen wird.

Der Haken 2 kann sehr kostengünstig einstückig beispielsweise im Spritzgussverfahren aus Kunststoff hergestellt werden. Da wie erwähnt kein separates Spannelement erforderlich ist, ist die Herstellung sehr kostengünstig.

### Bezugszeichenliste

- 1: Vorrichtung
- 2: Haken
- 3: Durchgang
- 4: Abpresskante
- 5: Klemmzunge
- 5a: Klemmkante
- 6: Seitenteil
- 7: Wandung
- 8: Skifell
- 9: Fellflor
- 10: Spannelement
- 10a: freies Ende
- 11: Ski
- 12: Kante
- 13: Einführöffnung
- 14: Träger
- 15: Ausgangsöffnung
- 16: Oberseite

## Patentansprüche

1. Vorrichtung zum Befestigen eines Skifells (8) am hinteren Ende eines Skis (11), mit einem Haken (2), der auf das hintere Ende des Skis (11) aufsetzbar ist und der einen Durchgang (3) für ein bandförmiges Spannelement (10) sowie Mittel (4, 5) zum Halten des bandförmigen Spannelements (10) aufweist, **dadurch gekennzeichnet, dass** das bandförmige Spannelement (10) ein Teil des Skifelles (8) ist.

2. Vorrichtung nach Anspruch 1, **dadurch gekennzeichnet, dass** der Haken (2) im Durchgang (3) eine Abpresskante (4) aufweist, über welche das bandförmige Spannelement (10) geführt ist.

3. Vorrichtung nach Anspruch 1 oder 2, **dadurch gekennzeichnet, dass** die Abpresskante (4) an einem ausgangsseitigen Ende des Durchgangs (3) angeordnet ist.

4. Vorrichtung nach Anspruch 2 oder 3, **dadurch gekennzeichnet, dass** über der Abpresskante (3) eine Klemmzunge (5) angeordnet ist, welche das bandförmige Spannelement (10) gegen die Abpresskante (4) spannt.

5. Vorrichtung nach Anspruch 4, **dadurch gekennzeichnet, dass** die Klemmzunge (5) eine Kante (5a) aufweist, die parallel und im Abstand zur Abpresskante (4) verläuft und die bei eingezogenem bandförmigen Spannelement (10) an diese angepresst ist.

6. Vorrichtung nach einem der Ansprüche 1 bis 5, **dadurch gekennzeichnet, dass** das bandförmige Spannelement (10) zwischen zwei Kanten (4, 5a) des Hakens (2) klemmbar ist.

7. Vorrichtung nach einem der Ansprüche 1 bis 6, **dadurch gekennzeichnet, dass** das bandförmige Spannelement (10) Mittel zu seiner Fixierung am Haken (2) aufweist.

8. Haken für eine Vorrichtung gemäss einem der Ansprüche 1 bis 7.
